# EUROPÄISCHE PATENTSCHRIFT

(11) **EP 2 729 694 B1**
(45) Veröffentlichungstag und Bekanntmachung des Hinweises auf die Patenterteilung: **24.02.2021**
(21) Anmeldenummer: 12730453.3
(22) Anmeldetag: 19.06.2012
(51) Int. Cl.: F02N 11/08, F02D 41/14, F02D 41/28

(54) **VERFAHREN UND VORRICHTUNG ZUM ÜBERWACHEN EINES EINSPURVORGANGS EINES EINSPURRITZELS EINES STARTERMOTORS**
METHOD AND DEVICE FOR MONITORING AN ENGAGEMENT PROCEDURE OF A STARTER PINION OF A STARTER MOTOR
PROCÉDÉ ET DISPOSITIF DE SURVEILLANCE D'UN PROCESSUS D'ENGRÈNEMENT D'UN PIGNON D'ENGRÈNEMENT D'UN DÉMARREUR

(30) Priorität: 08.07.2011 DE 102011078837
(43) Veröffentlichungstag der Anmeldung: 14.05.2014
(73) Patentinhaber: SEG Automotive Germany GmbH, 70499 Stuttgart (DE)
(72) Erfinder: CASEY, Simon, Caulfield, Victoria 3162 (AU); ROCCO, Tony, Chelsea, VIC 3196 (AU)
(74) Vertreter: Steinbauer, Florian
(86) Internationale Anmeldenummer: PCT/EP2012/061666
(87) Internationale Veröffentlichungsnummer: WO 2013/007480

(56) Entgegenhaltungen:
- EP-A1- 0 844 388
- WO-A1-2004/102600
- WO-A1-2010/015450
- WO-A1-2011/080010
- FAGAN A D: "An introduction to the fast Fourier transform", MARCONI REVIEW,, Bd. 42, Nr. 212, 1. Januar 1979 (1979-01-01), Seiten 38-47, XP009114530, ISSN: 0025-2883
- GREG WELCH ET AL: "An introduction to the Kalman filter", TECHNICAL REPORT, DEPARTMENT OF COMPUTER SCIENCE, CHAPEL HILL, NC 27599-3175, Bd. 95, Nr. 41, 24. Juli 2006 (2006-07-24) , Seiten 1-15, XP002547392,

## Beschreibung

Die Erfindung betrifft ein Verfahren und eine Vorrichtung zum Überwachen eines Einspurvorgangs eines Einspurritzels eines Startermotors für einen Fahrzeugantrieb.

### Stand der Technik

Es sind Startermotoren bekannt, bei denen beim Startvorgang ein Einspurritzel des Startermotors in einen Zahnkranz eines Fahrzeugantriebs, insbesondere eines Verbrennungsmotors, eingespurt wird.

Im Idealfall sind das Einspurritzel des Startermotors und ein entsprechender Zahnkranz im Fahrzeugantrieb derart relativ zueinander verdreht angeordnet, dass das Einspurritzel unmittelbar in den Zahnkranz hineingleitet. Jedoch ist es auch möglich, dass ein Zahn des Ritzels beim Einspurvorgang zunächst ganz oder teilweise mit einem Zahn des Zahnkranzes überlappt und dadurch das direkte Einspuren verhindert wird. Insbesondere bei einem verschlissenen Ritzel oder einem verschlissenen Zahnkranz kann es in einer solchen Situation dazu kommen, dass der Startermotor zu rotieren beginnt und das Einspurritzel wegen der Zahnstellung nicht in den Zahnkranz einspurt. Vielmehr können die Zähne des Einspurritzels und die Zähne des Zahnkranzes übereinander hinweggleiten, so dass der Fahrzeugantrieb von dem Startermotor nicht angetrieben wird.

Bei herkömmlichen Startermotoren wird beispielsweise dementsprechend überprüft, ob nach einer bestimmten Zeit ein Einspurvorgang abgeschlossen ist. Falls nach dieser bestimmten Zeit kein erfolgreicher Einspurvorgang detektiert werden kann, wird beispielsweise der Einspurvorgang abgebrochen und kann neu gestartet werden. Dies kann sich aber ungünstig auswirken auf den Betrieb von Startermotoren in Start-Stopp-Systemen, bei denen ein Neustart des Fahrzeugantriebs in möglichst geringer Zeit erfolgen soll.

Die Patentanmeldung WO 2011/080 010 A1 offenbart ein aus dem Stand der Technik bekanntes Verfahren zum Überwachen eines Einspurvorgangs eines Einspurritzels eines Startermotors für einen Fahrzeugantrieb.

### Offenbarung der Erfindung

Die der Erfindung zugrunde liegende Aufgabe kann daher darin gesehen werden, ein Verfahren und eine Vorrichtung zum Überwachen eines Einspurvorgangs eines Einspurritzels eines Startermotors für einen Fahrzeugantrieb anzugeben, mit welchen sich vereinfacht ein Einspurvorgang überwachen lässt.

Die Aufgabe wird gelöst mittels des jeweiligen Gegenstands der unabhängigen Ansprüche. Vorteilhafte Ausgestaltungen sind Gegenstand von jeweils abhängigen Unteransprüchen.

Nach einem Aspekt wird ein Verfahren zum Überwachen eines Einspurvorgangs eines Einspurritzels eines Startermotors für einen Fahrzeugantrieb bereitgestellt, bei dem ein Anker des Startermotors durch einen Magneten bewegt wird. Hierbei wird ein Magnetspulensignal bei einem Bestromen einer Magnetspule des Magneten erfasst, um ein Signalprofil, insbesondere ein Stromprofil, zu erhalten. Der Magnet ist beispielsweise ein Elektromagnet. Durch Transformieren des Signalprofils mit einer Zeit-Frequenz-Transformation wird ein Frequenzprofil erzeugt. Dieses Frequenzprofil wird mit wenigstens einem Referenzfrequenzprofil verglichen. Auf der Basis des Vergleichs wird der Einspurvorgang überwacht, beispielsweise wird auf der Basis des Vergleichs eine Qualität des Einspurvorgangs ermittelt.

Gemäß einer vorteilhaften Ausführungsform wird bei dem Überwachen des Einspurvorgangs ermittelt, ob der Einspurvorgang erfolgreich durchgeführt ist bzw. wird. In verschiedenen Ausführungsformen umfasst die ermittelte Qualität bzw. die Überwachung des Einspurvorgangs beispielsweise auch wenigstens eines der folgenden: einen erfolgreich durchführbaren Einspurvorgang, einen verzögert ablaufenden Einspurvorgang, einen nicht erfolgreich durchgeführten Einspurvorgang, einen nicht erfolgreich durchführbaren Einspurvorgang, eine Zahn-auf-Zahn-Stellung des Einspurritzels bei dem Einspurvorgang. Somit kann mit geringem Aufwand eine Qualität des Einspurvorgangs beurteilt werden.

Beispielsweise erfolgt ein Erfassen des Signalprofils durch eine Messung eines Signalprofils, insbesondere eines Stromprofils, an einem Starterrelais des Startermotors. Die Messung des Signalprofils bzw. des Magnetspulensignals kann beispielsweise an einer Klemme des Starterrelais erfolgen, über die der Magnet, beispielsweise ein Hubmagnet, zur Anziehung des Ankers mit Strom versorgt wird, wobei hierfür vorzugsweise ein Shunt als Messwiderstand eingesetzt wird.

Beispielsweise ist eine solche Klemme eine sogenannte Klemme 50 einer Fahrzeugelektrik.

Für die Zeit-Frequenz-Transformation können verschiedene Transformationsarten verwendet werden. Gemäß einer vorteilhaften Ausführungsform wird bei dem Erzeugendes Frequenzprofils wenigstens eine der folgenden Transformationen eingesetzt: eine diskrete Fouriertransformation, insbesondere eine schnelle Fouriertransformation, FFT, eine Kurzzeit-Fouriertransformation, STFT, eine Wavelet-Transformation. Dementsprechend liegt auch das wenigstens ein Referenzfrequenzprofil basierend auf der jeweils gewählten Zeit-Frequenz-Transformation vor. Solche Referenzfrequenzprofile können beispielsweise durch die entsprechende Zeit-Frequenz-Transformation aus bekannten Signalverläufen vorab ermittelt werden, so dass solche Referenzfrequenzprofile jeweils einem Einspurvorgang mit einer bestimmten Qualität entsprechen. Durch den Vergleich des Frequenzprofils mit dem Referenzfrequenzprofil können somit Ähnlichkeiten bzw. Abweichungen des Frequenzprofils eines momentanen Einspurvorgangs und dem Referenzfrequenzprofil ermittelt werden, um eine Qualität des Einspurvorgangs festzustellen, und den Einspurvorgang dahingehend zu überwachen.

Beispielsweise umfasst das Vergleichen in einer vorteilhaften Ausführungsform ein Ermitteln eines Fehlerwertes, insbesondere auf Basis eines mittleren Fehlerquadrats, zwischen dem Frequenzprofil und dem wenigstens einen Referenzfrequenzprofil. Der Einspurvorgang wird beispielsweise auf der Basis des ermittelten Fehlerwertes überwacht. Insbesondere kann der Fehlerwert einen Hinweis darauf geben, ob der Einspurvorgang erfolgreich oder nicht erfolgreich durchführbar ist bzw. durchgeführt wurde. Die Beurteilung des Fehlerwertes hängt somit beispielsweise auch von der Qualität des Referenzfrequenzprofils, insbesondere der Qualität des Einspurvorgangs, welcher dem Referenzfrequenzprofil zu Grunde liegt, ab.

Gemäß einer weiteren vorteilhaften Ausführungsform umfasst das Vergleichen ein Korrelieren des Frequenzprofils mit dem wenigstens einen Referenzfrequenzprofil. Die Überwachung des Einspurvorgangs kann dann beispielsweise auf Basis des ermittelten Korrelationswertes erfolgen.

Beispielsweise erfolgt das Vergleichen mit einer ersten Anzahl von Referenzfrequenzprofilen, die jeweils einem erfolgreich durchgeführten Einspurvorgang zugeordnet sind, und mit einer zweiten Anzahl von Referenzfrequenzprofilen, die jeweils einem nicht erfolgreich durchgeführten Einspurvorgang zugeordnet sind. Dementsprechend kann das Frequenzprofil mehreren Vergleichen unterzogen werden, um aus den einzelnen bzw. gesamten Vergleichsergebnissen einen Rückschluss auf die Qualität des Einspurvorgangs zu ziehen bzw. den Einspurvorgang zu überwachen.

In vorteilhafter Weise wird beispielsweise dasjenige Referenzfrequenzprofil ermittelt, zu dem das Frequenzprofil die geringste Abweichung aufweist. Beispielsweise liegen die Referenzfrequenzprofile in verschiedenen Abstufungen der Qualität des jeweils zu Grunde liegenden Einspurvorgangs vor. Damit kann beispielsweise die Genauigkeit bei der Überwachung des Einspurvorgangs, insbesondere bei der Beurteilung der Qualität des Einspurvorgangs weiter erhöht werden.

Beim Durchführen des Einspurvorgangs kann sich der zeitliche Ablauf verschiedener Einspurvorgänge unterscheiden, insbesondere können einige Einspurvorgänge schneller ablaufen als andere. Dies bewirkt einen Unterschied verschiedener Signalprofile bei ausschließlicher Betrachtung im Zeitbereich. Solche Unterschiede, die beispielsweise von der Umgebungstemperatur oder einer Batteriespannung abhängig sind, können jedoch im Frequenzbereich vernachlässigbar sein, so dass sich auch bei Einspurvorgängen, die verschieden schnell ablaufen, ein ähnliches Frequenzprofil, beispielsweise ein Frequenzspektrum ergibt. Beispielsweise weist das Referenzfrequenzprofil eine bestimmte Signatur oder spektrale Form auf, die unabhängig von der Geschwindigkeit ist, mit der der Einspurvorgang abläuft. Dadurch kann eine Qualität des Einspurvorgangs besser ermittelt bzw. der Einspurvorgang mit höherer Zuverlässigkeit überwacht werden.

Um dies zu unterstützen, kann in verschiedenen vorteilhaften Ausführungsformen das Signalprofil vor dem Erzeugen des Frequenzprofils auf eine vorgegebene Anzahl von Abtastwerten gebracht werden, um eine einheitliche Länge im Frequenzprofil zu erhalten. Beispielsweise wird das Signalprofil vor dem Erzeugen des Frequenzprofils einer Abtastratenkonvertierung unterzogen.

Das Signalprofil eines Einspurvorgangs kann sich über die Lebensdauer des Startermotors hinweg verändern, so dass sich das Signalprofil eines erfolgreich durchgeführten Einspurvorgangs am Beginn der Lebensdauer von einem Signalprofil bei einem erfolgreich durchgeführten Einspurvorgang gegen Ende der Lebensdauer unterscheidet. Dementsprechend kann das wenigstens eine Referenzfrequenzprofil in vorteilhafter Weise anpassbar, insbesondere anpassbar in Abhängigkeit einer Lebensdauer des Startermotors, gewählt sein. Dementsprechend kann über einen Vergleich mit einem angepassten Referenzfrequenzprofil auch eine abgelaufene Lebensdauer des Startermotors ermittelt bzw. geschätzt werden. Beispielsweise ist eine momentane Lebensdauer durch die Zahl der bereits absolvierten Startvorgänge oder durch Zahl fehlerbehafteter Startvorgänge des Startermotors definiert. Alternativ oder zusätzlich kann auch ein Grad der Abnutzung des Startermotors, insbesondere des Einspurritzels und/oder des zugehörigen Zahnkranzes, bestimmt werden. Wenn anhand eines gemessenen Signalverlaufs beispielsweise ein bestimmter Grad der Abnutzung ermittelt wird, dann kann dies signalisiert werden, um mögliche weitere Maßnahmen anzustoßen.

In verschiedenen Ausführungsformen kann das Ergebnis der ermittelten Qualität bzw. der Überwachung des Einspurvorgangs für weitere, folgende Aktionen ausgewertet werden. Beispielsweise wird wenigstens eines der folgenden ausgeführt, wenn der Einspurvorgang nicht als erfolgreich durchgeführt ermittelt wird: Das Signalprofil wird gespeichert, beispielsweise, um es später mit weiteren gespeicherten Signalprofilen gemeinsam auszuwerten; ein Fehlerzähler wird erhöht, um beispielsweise bei einem Service oder einer Inspektion des Startermotors als Hinweis auf einen Verschleiß des Startermotors ausgewertet zu werden; der Einspurvorgang wird abgebrochen und/oder neu gestartet, um eine mögliche mechanische Abnutzung bei einem fehlerhaften Einspurvorgang zu verhindern bzw. zu verringern; eine Warnmeldung wird ausgegeben, beispielsweise an eine Steuerelektronik oder über die Steuerelektronik an einen Nutzer.

Gemäß einem weiteren Aspekt wird eine Vorrichtung zum Überwachen eines Einspurvorgangs eines Einspurritzels eines Startermotors für einen Fahrzeugantrieb bereitgestellt, bei dem ein Anker des Startermotors bewegt wird. Die Vorrichtung umfasst einen Sensor, der eingerichtet ist, ein Magnetspulensignal bei einem Bestromen einer Magnetspule des Magneten zu erfassen, um ein Signalprofil, insbesondere ein Stromprofil, zu erhalten, und einen Prozessor, der eingerichtet ist, ein Frequenzprofil durch Transformieren des Signalprofils mit einer Zeit-Frequenz-Transformation zu erzeugen, das Frequenzprofil mit wenigstens einem Referenzfrequenzprofil zu vergleichen, und den Einspurvorgang auf der Basis des Vergleichs zu überwachen.

Eine derartige Vorrichtung lässt sich beispielsweise vorteilhaft bei Fahrzeugen, insbesondere Kraftfahrzeugen mit Verbrennungsmotoren, einsetzen. Durch die Ermittlung des Eigenschaft des Einspruchvorgangs auf Basis der Geschwindigkeit kann diese Ermittlung mit geringer zeitlicher Verzögerung, insbesondere bereits während des Einspurvorgangs, erfolgen. Damit lässt sich eine derartige Vorrichtung vorteilhaft bei Verbrennungsmotoren mit Start-Stopp-Funktion einsetzen, bei denen ein schneller und fehlerfreier Startvorgang von Bedeutung ist, insbesondere im Vergleich mit herkömmlichen Verbrennungsmotoren ohne Start-Stopp-Funktion.

Die Vorrichtung kann jedoch auch mit anderen Verbrennungsmotoren, insbesondere langsam auslaufenden Motoren, oder Motoren mit Automatikgetrieben verwendet werden, unabhängig davon, ob eine Start-Stopp-Funktion für solche Motoren implementiert ist.

In einem vom Erfindungsgegenstand abweichenden Beispiel wird die Anzahl der Nulldurchgänge durch ein Beobachtungsverfahren und nicht auf der Basis des Differenzprofils bestimmt. Das Beobachtungsverfahren kann beispielsweise eine Kalman-Filterung mit einem Kalman-Filter oder eine Kalman-ähnliche Filterung umfassen. Das Beobachtungsverfahren kann ferner auf der Verwendung eines Echtzeitmodels der mechanischen Kinematik und elektrischer Parameter basieren, um eine Beschleunigung oder Abbremsung des Ankers, welcher eine Spule umfassen kann, zu erfassen.

In diesem vom Erfindungsgegenstand abweichenden Beispiel wird ein Verfahren zum Überwachen eines Einspurvorgangs eines Einspurritzels eines Startermotors für einen Fahrzeugantrieb angewendet, bei dem ein Anker des Startermotors durch einen Magneten bewegt wird, bei dem das Erzeugen des Frequenzprofils durch Beobachten des Signalprofils ersetzt ist, um ein Beobachtungsprofil zu erhalten und bei dem das Frequenzprofil durch das Beobachtungsprofil ersetzt ist, so dass das Vergleichen des Frequenzprofils mit wenigstens einem Referenzfrequenzprofil durch einen Vergleich des Beobachtungsprofils mit wenigstens einem Referenzfrequenzprofil ersetzt ist.

Das Beobachtungsprofil wird in vorteilhafter Weise durch eine Kalman-Filterung des Signalprofils oder durch eine Verwendung eines Echtzeitmodels der mechanischen Kinematik und/oder elektrischer Parameter des Ankers und/oder des Startermotors erhalten.

In einem vom Erfindungsgegenstand abweichenden Beispiel wird eine Vorrichtung zum Überwachen eines Einspurvorgangs eines Einspurritzels eines Startermotors für einen Fahrzeugantrieb definiert, bei dem ein Anker des Startermotors durch einen Magneten bewegt wird. Die Vorrichtung umfasst einen Sensor, der eingerichtet ist, ein Magnetspulensignal bei einem Bestromen einer Magnetspule des Magneten zu erfassen, um ein Signalprofil, insbesondere ein Stromprofil, zu erhalten, und einen Prozessor, der eingerichtet ist, ein Beobachtungsprofil durch eine Beobachtung des Signalprofils zu erzeugen, das Beobachtungsprofil mit wenigstens einem Referenzfrequenzprofil zu vergleichen, und den Einspurvorgang auf der Basis des Vergleichs zu überwachen.

Das Beobachtungsprofil wird in vorteilhafter Weise durch eine Kalman-Filterung des Signalprofils oder durch eine Verwendung eines Echtzeitmodels der mechanischen Kinematik und/oder elektrischer Parameter des Ankers und/oder des Startermotors erhalten.

Verschiedene Ausgestaltungsformen der Vorrichtung, insbesondere des Sensors und des Prozessors, ergeben sich aus den zuvor beschriebenen Ausführungsformen des Verfahrens gemäß der Erfindung, welche sich mit dem Sensor und dem Prozessor realisieren lassen.

Die Erfindung wird im Folgenden anhand von Ausführungsbeispielen unter Bezugnahme auf Figuren näher erläutert. Hierbei zeigen
- Fig. 1: ein schematisches Ablaufdiagramm eines Verfahrens zum Überwachen eines Einspurvorgangs eines Einspurritzels,
- Fig. 2: eine schematische Darstellung eines ersten beispielhaften Einspurvorgangs,
- Fig. 3: eine schematische Darstellung eines zweiten beispielhaften Einspurvorgangs,
- Fig. 4: beispielhafte Signalprofile von Einspurvorgängen,
- Fig. 5: beispielhafte Frequenzprofile von Einspurvorgängen, und
- Fig. 6: eine schematische Darstellung einer Vorrichtung zum Überwachen eines Einspurvorgangs eines Einspurritzels.

Fig. 1 zeigt ein schematisches Ablaufdiagramm eines Verfahrens zum Überwachen eines Einspurvorgangs eines Einspurritzels. In einem Schritt 101 wird der Einspurvorgang gestartet, beispielsweise indem ein Anker des Startermotors über einen Hubmagneten in Bewegung gebracht wird. Dazu wird beispielsweise eine Magnetspule des Hubmagneten mit Strom versorgt. In einem folgenden Schritt 103 wird ein Magnetspulensignal bei einem Bestromen der Magnetspule des Magneten erfasst, um ein Signalprofil, insbesondere ein Stromprofil, zu erhalten.

In einem Schritt 105 wird ein Frequenzprofil durch Transformieren des Signalprofils mit einer Zeit-Frequenz-Transformation erzeugt. Hierfür wird beispielsweise eine diskrete Fouriertransformation, insbesondere eine schnelle Fouriertransformation, FFT, eine Kurzzeit-Fouriertransformation, STFT, oder eine Wavelet-Transformation eingesetzt. Vor dem Erzeugen des Frequenzprofils in dem Schritt 105 kann das Frequenzprofil beispielsweise auf eine vorgegebene Anzahl von Abtastwerten gebracht werden, die etwa einer Transformationslänge der Zeit-Frequenz-Transformation entspricht. Hierfür wird das Signalprofil beispielsweise einer Abtastratenkonvertierung unterzogen.

In einem Schritt 107 wird das Frequenzprofil mit wenigstens einem Referenzfrequenzprofil verglichen. Vorzugsweise erfolgt der Vergleich mit einer ersten Anzahl von Referenzfrequenzprofilen, die jeweils einem erfolgreich durchgeführten Einspurvorgang zugeordnet sind, und einer zweiten Anzahl von Referenzfrequenzprofilen, die jeweils einem nicht erfolgreich durchgeführten Einspurvorgang zugeordnet sind. In einem Schritt 109 wird auf der Basis des Vergleichs der Einspurvorgang überwacht bzw. eine Qualität des Einspurvorgangs ermittelt.

Das Vergleichen in dem Schritt 107 erfolgt beispielsweise durch das Ermitteln eines Fehlerwertes, insbesondere auf Basis eines mittleren Fehlerquadrats, zwischen dem Frequenzprofil und einem oder mehreren Referenzfrequenzprofilen. Alternativ oder zusätzlich kann das Frequenzprofil auch jeweils mit dem Referenzfrequenzprofil korreliert werden.

Die Qualität des Einspurvorgangs besteht beispielsweise darin, wie der Einspurvorgang abläuft. Beispielsweise kann der Einspurvorgang ordentlich bzw. zügig durchgeführt werden, so dass ein erfolgreich durchgeführter bzw. durchführbarer Einspurvorgang vorliegt. Falls der Einspurvorgang aber von einem derartigen, idealen Verlauf abweicht, kann als Eigenschaft auch ein fehlerbehafteter Einspurvorgang ermittelt werden, wobei verschiedene Abstufungen für einen solchen fehlerhaften Einspurvorgang möglich sind.

Fig. 2 zeigt beispielsweise einen schematisch dargestellten Ablauf eines erfolgreichen Einspurvorgangs. Dabei sind beispielhaft ein Zahn 210 des Einspurritzels eines Startermotors und Zähne 220 eines Zahnkranzes eines zu startenden Fahrzeugantriebs, beispielsweise eines Verbrennungsmotors, dargestellt. In der Darstellung der Fig. 2a wird beispielsweise mit Hilfe des Hubmagneten eine Kraft in Richtung des Pfeils auf den Zahn 210 ausgeübt, um diesen in die Zähne 220 des Zahnkranzes einzuspuren. Der Zahn 210 ist dabei derart relativ zu den Zähnen 220 des Zahnkranzes positioniert, dass ein Einspuren unmittelbar und ohne Behinderungen erfolgen kann. Dementsprechend ist in Fig. 2b der Zahn 210 des Einspurritzels im eingespurten Zustand im Zahnkranz dargestellt.

In Fig. 3 ist beispielhaft ein fehlerbehafteter Einspurvorgang eines Zahnes 310 eines Einspurritzels in Zähne 320 eines Zahnkranzes dargestellt. In einer in Fig. 3a gezeigten Ausgangsstellung, bei der der Zahn 310 in Bewegung gesetzt wird, ist dieser relativ zum Zahnkranz so positioniert, dass sich der Zahn 310 mit einem der Zähne 320 gegenüberliegt. Dies resultiert beispielsweise in einer Anordnung, wie sie in Fig. 3b dargestellt ist, bei der der Zahn 310 an einen der Zähne 320 anstößt. In diesem Fall kann auch von einer Zahn-auf-Zahn-Stellung des Einspurritzels gesprochen werden. Man kann hierbei erkennen, dass es nicht zu einem unmittelbaren Einspuren des Einspurritzels kommt. Vielmehr wird der Einspurvorgang zumindest verzögert ablaufen, insbesondere im Vergleich mit einem ideal ablaufenden Einspurvorgang. Zudem ist es in dieser Konstellation möglich, dass der Einspurvorgang nicht erfolgreich durchgeführt werden kann. Beispielsweise kann es sein, dass das Einspurritzel zu rotieren beginnt und die Zähne des Einspurritzels auf den Zähnen des Zahnkranzes reiben und es so zu einem ratschenartigen Geräusch kommt. Ein solcher Vorgang kann auch als Ratschen des Einspurritzels bezeichnet werden.

In verschiedenen Ausgestaltungen kann es bei einer Zahn-auf-Zahn-Stellung erforderlich sein, dass von den Zähnen des Ritzels eine Einspurfeder überdruckt wird, was zu einem langsameren Einfahren des Ankers des Startermotors führt. Ein solches langsames Einfahren kann zum einen ein späteres Einspuren des Einspurritzels in den Zahnkranz zur Folge haben oder aber das sogenannte Ratschen indizieren, also ein kontinuierliches Springen des Ritzels auf den Zahnkranz, welches den Startvorgang verhindern kann.

In den Fig. 4a und 4b sind beispielhafte Signalprofile 410, 420 dargestellt, die beispielsweise einen Strom oder eine Spannung an einem Starter-Relais bei einem Einspurvorgang darstellen. Das Signalprofil 410 der Figur 4a entspricht beispielsweise einem erfolgreich durchgeführten Einspurvorgang. Das Signalprofil 410 steigt nach dem Beginn des Einspurvorgangs zunächst an, endend in einem ersten lokalen Maximum. Nach einem leichten Abfall auf ein lokales Minimum erfolgt ein zweiter Anstieg auf ein zweites lokales Maximum, ein darauf folgender zeitlich begrenzter flacher Abfall und ein anschließender steilerer Abfall mit einem stetigen Ausklingen.

Das Signalprofil 420 in Fig. 4b stellt einen nicht erfolgreich durchgeführten Einspurvorgang dar, bei dem nach dem zweiten lokalen Maximum, das ähnlich wie in Fig. 4a sichtbar ist, ein weiteres lokales Minimum mit anschließendem lokalen Maximum erkennbar ist. Nach dem dritten lokalen Maximum im Signalprofil 420 fällt der Signalverlauf steil ab und klingt in einer Signalschwankung aus. Diese Signalschwankung resultiert beispielsweise daraus, dass das Einspurritzel nicht sauber in den Zahnkranz des Startermotors eingreifen kann, sondern beispielsweise darüber hinweg gleitet, resultierend in einer jeweiligen Neubelastung bzw. Bestromung des Magneten.

Die Signalprofile 410, 420 der Fig. 4a und 4b stellen jeweils ein Beispiel eines erfolgreichen bzw. nicht erfolgreichen Einspurvorgangs dar. Weitere Beispiele von erfolgreichen bzw. nicht erfolgreichen Einspurvorgängen können einen ähnlichen Verlauf aufweisen.

Dementsprechend zeigen die Fig. 5a und 5b jeweils eine Sammlung von Referenzfrequenzprofilen von erfolgreichen bzw. nicht erfolgreichen Einspurvorgängen. Die Referenzfrequenzprofile sind hierbei beispielhaft für den positiven Frequenzbereich mit 16 Abtastwerten dargestellt, wobei in Fig. 5a spektrale Punkte der Referenzfrequenzprofile erfolgreicher Einspurvorgänge mit Kreisen gekennzeichnet sind und in Fig. 5b spektrale Punkte nicht erfolgreicher Einspurvorgänge mit Dreiecken gekennzeichnet sind.

Die Referenzfrequenzprofile der Fig. 5a und 5b sind beispielsweise in einem Speicher einer Verarbeitungseinheit bzw. eines Prozessors abgelegt. Ein gemessenes Signalprofil wird beispielsweise nach seiner Transformation zum Frequenzprofil mit jedem der gespeicherten Referenzfrequenzprofile verglichen, beispielsweise durch Korrelation oder Ermittlung einer mittleren quadratischen Abweichung, um dasjenige Referenzfrequenzprofil zu finden, welches die geringste Abweichung zum gemessenen Frequenzprofil aufweist. Da bekannt ist, welche Qualität das gefundene Referenzfrequenzprofil aufweist, kann mit dieser Information eine Klassifikation des zu beurteilenden Einspurvorgangs erfolgen.

Fig. 6 zeigt eine schematische Darstellung eines Startersystems mit einer Startersteuerung 601, einem Starterrelais 603 und einem Startermotor 605. Das System umfasst ferner eine Überwachungsvorrichtung 607 mit einem Sensor 609 und einem Prozessor 611, wobei der Sensor 609 mit einem Messwiderstand oder Shunt 613 gekoppelt ist.

Die Startersteuerung 601 ist mit dem Starterrelais 603 gekoppelt, um über das Starterrelais 603 einen Startvorgang des Startermotors 605 auszulösen. Die Startersteuerung kann mit der Überwachungsvorrichtung 607 gekoppelt sein, um eine Information über einen zu startenden Startvorgang an die Vorrichtung 607 zu liefern. Der Sensor 609 erfasst über den Messwiderstand 613 ein Magnetspulensignal, insbesondere einen Strom, am Starterrelais 603.
Dieses Magnetspulensignal wird in dem Prozessor 611 als Signalprofil weiterverarbeitet, insbesondere mit einer Zeit-Frequenz-Transformation in ein Frequenzprofil umgewandelt. Zusätzlich kann in dem Prozessor 611 das Signalprofil vor der Transformation auf eine gewünschte Anzahl von Abtastwerten gebracht werden, die der jeweiligen Transformation entspricht, beispielsweise durch eine Abtastratenkonvertierung. Das Frequenzprofil wird anschließend in dem Prozessor 611 mit einem oder mehreren gespeicherten Referenzfrequenzprofilen verglichen, um auf Basis des Vergleichs den Einspurvorgang zu überwachen. Hierbei wird insbesondere das in Verbindung mit den vorherigen Figuren beschriebene Verfahren verwendet, was an dieser Stelle nicht weiter erläutert wird, um Wiederholungen zu vermeiden.

Ein System, wie es in Fig. 6 dargestellt ist, lässt sich insbesondere in einem Kraftfahrzeug mit einem Verbrennungsmotor vorteilhaft einsetzen. Insbesondere eignet sich ein solches System für Motoren mit einer Start-Stopp-Funktion, bei denen der Verbrennungsmotor während einer Standphase des Fahrzeugs, beispielsweise während eines Ampelstopps, gestoppt wird und bei einem Weiterfahrwunsch eines Fahrers über den Startermotor erneut gestartet wird.

Zusammenfassend stellt die Erfindung ein Verfahren und eine Vorrichtung bereit, welche es insbesondere ermöglichen, dass ein Einspurvorgang eines Einspurritzels eines Startermotors derart überwacht wird, dass in kurzer Zeit eine Qualität des Einspurvorgangs festgestellt werden kann, insbesondere ob der Einspurvorgang fehlerfrei oder fehlerbehaftet durchgeführt wird.

## Patentansprüche

1. Verfahren zum Überwachen eines Einspurvorgangs eines Einspurritzels eines Startermotors für einen Fahrzeugantrieb, bei dem ein Anker des Startermotors durch einen Magneten bewegt wird, mit:
Erfassen (103) eines Magnetspulensignals bei einem Bestromen einer Magnetspule des Magneten, um ein Signalprofil, insbesondere ein Stromprofil, zu erhalten;
Erzeugen (105) eines Frequenzprofils durch Transformieren des Signalprofils mit einer Zeit-Frequenz-Transformation;
Vergleichen (107) des Frequenzprofils mit wenigstens einem Referenzfrequenzprofil; und
Überwachen (109) des Einspurvorgangs auf der Basis des Vergleichs (107).

2. Verfahren nach dem vorhergehenden Anspruch, wobei bei dem Überwachen (109) des Einspurvorgangs ermittelt wird, ob der Einspurvorgang erfolgreich durchführbar ist.

3. Verfahren nach einem der vorhergehenden Ansprüche, wobei bei dem Erzeugen (105) des Frequenzprofils wenigstens eine der folgenden Transformationen eingesetzt wird:
- eine diskrete Fouriertransformation, insbesondere eine schnelle Fouriertransformation, FFT;
- eine Kurzzeit-Fouriertransformation, STFT;
- eine Wavelettransformation.

4. Verfahren nach einem der vorhergehenden Ansprüche, wobei das Vergleichen (107) ein Ermitteln eines Fehlerwerts, insbesondere auf Basis eines mittleren Fehlerquadrats, zwischen dem Frequenzprofil und dem wenigstens einen Referenzfrequenzprofil umfasst.

5. Verfahren nach einem der vorhergehenden Ansprüche, wobei das Vergleichen (107) ein Korrelieren des Frequenzprofils mit dem wenigstens einen Referenzfrequenzprofil umfasst.

6. Verfahren nach einem der vorhergehenden Ansprüche, wobei das Vergleichen (107) mit einer ersten Anzahl von Referenzfrequenzprofilen, die jeweils einem erfolgreich durchgeführten Einspurvorgang zugeordnet sind, und einer zweiten Anzahl von Referenzfrequenzprofilen erfolgt, die jeweils einem nicht erfolgreich durchgeführten Einspurvorgang zugeordnet sind.

7. Verfahren nach dem vorhergehenden Anspruch, wobei das Überwachen (109) des Einspurvorgangs ein Ermitteln desjenigen Referenzfrequenzprofils umfasst, zu dem das Frequenzprofil die geringste Abweichung aufweist.

8. Verfahren nach einem der vorhergehenden Ansprüche, wobei das Signalprofil vor dem Erzeugen (105) des Frequenzprofils einer Abtastratenkonvertierung unterzogen wird.

9. Verfahren nach einem der vorhergehenden Ansprüche, wobei das Signalprofil vor dem Erzeugen (105) des Frequenzprofils auf eine vorgegebene Anzahl von Abtastwerten gebracht wird.

10. Vorrichtung (607) zum Überwachen eines Einspurvorgangs eines Einspurritzels eines Startermotors für einen Fahrzeugantrieb, bei dem ein Anker des Startermotors durch einen Magneten bewegt wird, die Vorrichtung umfassend einen Sensor (609), der eingerichtet ist, ein Magnetspulensignal bei einem Bestromen einer Magnetspule des Magneten zu erfassen, um ein Signalprofil, insbesondere ein Stromprofil, zu erhalten, und einen Prozessor (611), der eingerichtet ist,
ein Frequenzprofil durch Transformieren des Signalprofils mit einer Zeit-Frequenz-Transformation zu erzeugen;
das Frequenzprofil mit wenigstens einem Referenzfrequenzprofil zu vergleichen; und
den Einspurvorgang auf der Basis des Vergleichs zu überwachen.

## Claims

1. Method for monitoring an engagement process of an engagement pinion of a starter motor for a vehicle drive, in which an armature of the starter motor is moved by a magnet, comprising:
detecting (103) a magnet coil signal when a magnet coil of the magnet is energised in order to obtain a signal profile, in particular a current profile;
generating (105) a frequency profile by transforming the signal profile with a time-frequency transformation;
comparing (107) the frequency profile with at least one reference frequency profile; and
monitoring (109) the engagement process on the basis of the comparison (107).

2. Method according to the preceding claim, wherein, during monitoring (109) of the engagement process, it is determined whether the engagement process may be performed successfully.

3. Method according to any one of the preceding claims, wherein at least one of the following transformations is used when generating (105) the frequency profile:
- a discrete Fourier Transformation, in particular a Fast Fourier Transformation, FFT;
- a short-time Fourier Transformation, STFT;
- a wavelet transformation.

4. Method according to any one of the preceding claims, wherein the comparing (107) comprises determining an error value, in particular based on a mean square error, between the frequency profile and the at least one reference frequency profile.

5. Method according to any one of the preceding claims, wherein the comparing (107) comprises correlating the frequency profile with the at least one reference frequency profile..

6. Method according to any one of the preceding claims, wherein the comparing (107) is performed with a first number of reference frequency profiles each associated with a successfully performed engagement process and a second number of reference frequency profiles each associated with an unsuccessfully performed engagement process.

7. Method according to the preceding claim, wherein the monitoring (109) of the engagement process comprises determining the reference frequency profile to which the frequency profile has the smallest deviation.

8. Method according to any one of the preceding claims, wherein the signal profile is subjected to a sampling rate conversion prior to generating (105) the frequency profile.

9. Method according to any one of the preceding claims, wherein the signal profile is brought to a predetermined number of samples prior to generating (105) the frequency profile.

10. Device (607) for monitoring an engagement process of an engagement pinion of a starter motor for a vehicle drive, in which an armature of the starter motor is moved by a magnet, the device comprising a sensor (609) which is configured to detect a magnet coil signal when a magnet coil of the magnet is energised in order to obtain a signal profile, in particular a current profile, and a processor (611) which is configured
to generate a frequency profile by transforming the signal profile with a time-frequency transformation;;
to compare the frequency profile with at least one reference frequency profile; and
to monitor the engagement process on the basis of the comparison.

## Revendications

1. Procédé de surveillance d'un procédé d'engagement d'un pignon d'engagement d'un moteur de démarreur pour un entraînement de véhicule, dans lequel un armature du moteur de démarreur est déplacée par un aimant, comprenant :
détecter (103) un signal de bobine magnétique lorsqu'une bobine magnétique de l'aimant est excitée, pour obtenir un profil de signal, en particulier un profil de courant ;
générer (105) un profil de fréquence en transformant le profil du signal avec une transformation temps-fréquence ;
comparer (107) le profil de fréquence avec au moins un profil de fréquence de référence ; et
surveiller (109) le procédé de surveillance basé sur la comparaison (107).

2. Procédé selon la revendication précédente, dans laquelle, lors de la surveillance (109) du procédé d'engagement, il est déterminé si le procédé d'engagement peut être réalisé avec succès.

3. Procédé selon l'une quelconque des revendications précédentes, dans lequel au moins l'une des transformations suivantes est utilisée pour générer (105) le profil de fréquence :
- une transformation de Fourier discrète, en particulier une transformation de Fourier rapide, FFT ;
- une transformation de Fourier de courte durée, STFT ;
- une transformation en ondelettes.

4. Procédé selon l'une quelconque des revendications précédentes, dans lequel la comparaison (107) comprend la détermination d'une valeur d'erreur, en particulier sur la base d'une erreur quadratique moyenne, entre le profil de fréquence et le au moins un profil de fréquence de référence.

5. Procédé selon l'une quelconque des revendications précédentes, dans lequel la comparaison (107) comprend la corrélation du profil de fréquence avec le au moins un profil de fréquence de référence.

6. Procédé selon l'une quelconque des revendications précédentes, dans lequel la comparaison (107) est exécutée avec un premier nombre de profils de fréquence de référence, chacun étant associé à une procédé d'engagement exécuté avec succès et un second nombre de profils de fréquence de référence, chacun étant associé à un procédé d'engagement exécuté sans succès.

7. Procédé selon la revendication précédente, dans laquelle la surveillance (109) du procédé d'engagement comprend la détermination du profil de fréquence de référence auquel le profil de fréquence a le plus petit écart.

8. Procédé selon l'une des revendications précédentes, dans lequel le profil du signal est soumis à une conversion de la fréquence d'échantillonnage avant de générer (105) le profil de fréquence.

9. Procédé selon l'une des revendications précédentes, dans lequel le profil du signal est amené à un nombre prédéterminé d'échantillons avant de générer (105) le profil de fréquence.

10. Dispositif (607) pour surveiller un procédé d'engagement d'un pignon d'engagement d'un moteur de démarreur pour un entraînement de véhicule dans lequel un armature du moteur de démarreur est déplacée par un aimant, le dispositif comprenant un capteur (609) configuré pour détecter un signal de bobine magnétique magnétique lorsqu'une bobine magnétique de l'aimant est excitée pour obtenir un profil de signal, en particulier un profil de courant, et un processeur (611) configuré
pour générer un profil de fréquence en transformant le profil du signal avec une transformation temps-fréquence ;
pour comparer le profil de fréquence avec au moins un profil de fréquence de référence ; et
pour surveiller le procédé de surveillance basé sur la comparaison.
